# EUROPÄISCHE PATENTSCHRIFT

(11) **EP 0 250 497 B1**
(45) Veröffentlichungstag und Bekanntmachung des Hinweises auf die Patenterteilung: **01.08.1990**
(21) Anmeldenummer: 87900055.2
(22) Anmeldetag: 15.12.1986
(51) Int. Cl.: F02B 25/14, F01L 7/12

(54) **NACH DEM ZWEITAKTVERFAHREN ARBEITENDE VERBRENNUNGSKRAFTMASCHINE**
TWO-STROKE CYCLE ENGINE
MOTEUR A COMBUSTION INTERNE FONCTIONNANT SELON UN PROCEDE A DEUX TEMPS

(30) Priorität: 23.12.1985 DE 8536426 U; 04.06.1986 DE 3618797
(43) Veröffentlichungstag der Anmeldung: 07.01.1988
(73) Patentinhaber: BARTSCH, Christian, D-6110 Dieburg (DE)
(72) Erfinder: BARTSCH, Christian, D-6110 Dieburg (DE)
(74) Vertreter: Schlagwein, Udo, Dipl.-Ing.
(86) Internationale Anmeldenummer: DE8600511
(87) Internationale Veröffentlichungsnummer: WO8703931

(56) Entgegenhaltungen:
- BE-A- 500 785
- CH-A- 154 285
- DE-A- 2 620 408
- FR-A- 2 566 459
- FR-A-62 858 7
- GB-A- 179 628
- GB-A- 464 750
- US-A- 1 429 078
- US-A- 1 688 767
- US-A- 1 750 201
- US-A- 2 724 372
- US-A- 2 840 062
- US-A- 3 815 558

## Beschreibung

Die Erfindung bezieht sich auf eine Zweitakt-Verbrennungskraftmaschine, umfassend mindestens einen einen Brennraum begrenzenden Zylinder mit jeweils einem darin gleitenden Kolben, einem einzigen Spülschlitz, einem neben dem Spülschlitz auf derselben Zylinderseite wie dieser angeordneten Auslaßschlitz und einem in den Spülschlitz mündenden Spülkanal, der derart ausgebildet ist, daß die darin zugeführten Frischgase tangential und schräg zur Zylinderachse in die vom Kolben entfernte Richtung in den Zylinder eintreten, wobei die Frischgase statt über eine Kurbelkastenpumpe über eine separate Aufladeeinrichtung in den Spülkanal gelangen. Eine solche Zweitakt-Verbrennungskraftmaschine ist Gegenstand der US-A-2,840,062.

Bei der bekannten Verbrennungskraftmaschine besteht die Möglichkeit, daß bei abwärtsgehendem Kolben Verbrennungsgase zum Aufladegebläse gelangen. Um diese Gefahr möglichst gering zu halten, ist die Oberkante des Überströmkanals erheblich niedriger angeordnet als die Oberkante des Austrittskanals. Das führt zu unerwünscht großen Frischgasverlusten und ist deshalb ansich unvorteilhaft.

Wie die GB-A-464 750 zeigt, ist es bei Zweitakt-Verbrennungskraftmaschinen auch schon bekannt, die Spülschlitze höher anzuordnen als die Auslaßschlitze. Um beim Abwärtshub des Kolbens möglichst wenig Abgase in die Spülschlitze gelangen zu lassen, sind diese so ausgebildet, daß ihr Querschnitt mit dem sich abwärts bewegenden Kolben erst allmählich zunimmt. Hierzu im Gegensatz geben die Auslaßschlitze sehr plötzlich einen großen Querschnitt frei. Die Möglichkeit von Rückschlägen wird somit bei der Verbrennungskraftmaschine nach dieser GB-A-464 750 zwar herabgesetzt, nicht jedoch ausgeschlossen.

Durch die GB-A-179 628 ist es bei einem Dieselmotor auch schon bekannt, in einer Zusatzluftleitung einen Drehschieber einzusetzen, um eine Zusatzluftmenge zu steuern. Die Hauptluftleitung des Dieselmotors nach dieser Schrift weist keinen Drehschieber auf, so daß es hier zu Rückschlägen kommen kann. Deshalb sind bei der Verbrennungskraftmaschine nach dieser Schrift die Spülschlitze auch nicht höher angeordnet als die Auslaßkanäle.

Der Erfindung liegt die Aufgabe zugrunde, eine ZweitaktVerbrennungkraftmaschine der eingangs genannten Art so auszubilden, daß sie mit einem besonders hohen Wirkungsgrad zu arbeiten vermag, ohne daß die Gefahr eines Zurückschlagens verbrannter Gase aus dem Zylinder in die Aufladeeinrichtung besteht.

Diese Aufgabe wird erfindungsgemäß dadurch gelöst, daß zwischen der Aufladeeinrichtung und dem Zylinder ein von der Kurbelwelle angetriebener Drehschieber eingefügt ist, der mit einfacher oder doppelter Kurbelwellendrehzahl umläuft und mit einer Verstelleinrichtung versehen ist, die direkt oder über ein elektronisches Steuergerät derart verstellbar ist, daß der Drehschieber als Drosselklappe arbeitet und zugleich das Zurückschlagen verbrannter Gase aus dem Zylinder in die Aufladeeinrichtung verhindert, daß der Spülschlitz über einen größeren Kurbelwinkel als der Auslaßschlitz geöffnet ist und die Spülschlitzunterkante bezogen auf die steuernde Kolbenoberkante im unteren Totpunkt höher liegt als die Auslaßschlitzunterkante.

Durch diese Gestaltung führt die Höherlegung des Spülkanals nicht zu einer Gefahr von Rückschlägen, da der Drehschieber die Verbindung zur Aufladeeinrichtung während der Abwärtsbewegung des Kolbens solange sperrt, bis der Auslaßschlitz vom Kolben freigegeben ist und sich der Druck im Zylinder ausreichend abgebaut hat. Der erfindungsgemäß vorgesehene Drehschieber ermöglicht es, die Wirkung eines höherliegenden Spülschlitzes voll zu nutzen und diesen von Anfang an mit einem großen Querschnitt beginnen zu lassen. Der Drehschieber wird in bekannter Weise so ausgebildet, daß die Frischgase an einer Stirnseite ins Rohr eintreten und dieses zu den Steueröffnungen durchströmen. Der Drehschieber kann durch Zahnriemen, Kette oder Zahnräder angetrieben werden.

Die zwischen dem Drehschieber und dem Antrieb vorgesehene Verstelleinrichtung ermöglicht eine optimale Anpassung der geförderten Luftmenge an den jeweiligen Bedarf des Motors. Eine übliche Drosselklappe kann deshalb entfallen.

Die Verstellung geschieht vollautomatisch durch das elektronische Steuergerät, von dem Last, Drehzahl, Druck und Temperatur verarbeitet werden. Das Steuergerät kann mit jenem für Zündzeitpunkt und Kraftstoffeinspritzung kombiniert werden, so daß dann auch Luftmenge und Luftmasse als Einflußgröße zur Verfügung stehen. Der Ersatz der üblichen Drosselklappe durch die Steuerkante des Drehschiebers stellt sicher, daß beim Öffnen der Drehschiebersteuerkante stets der volle Ladedruck für hohe Frischgasgeschwindigkeit im Überströmkanal sorgt. Zudem ist es im Schiebebetrieb möglich, die Steueröffnung vollständig zu schließen, so daß der Effekt der Schubabschaltung mit Kraftstoffersparung erzielt wird.

Bei Benzineinspritzung und deren Abschaltung während der Schubphase kann die Elektronik jedoch auch für höheren Luftdurchsatz sorgen und durch höhere Verdichtungsarbeit im Zylinder und im Lader für schnelleres Abbremsen der Motordrehzahl.

Da gemäß der Erfindung der Spülschlitz über einen größeren Kurbelwinkel geöffnet ist als der Auslaßschlitz und die Spülschlitzunterkante höher liegt als die steuernde Kolbenoberkante im unteren Totpunkt kann das Frischgas über eine längere Zeit unbeeinflußt von der oberen Kolbenkante in den Zylinder strömen.

Die Strömungsverluste in den Spülkanälen sind besonders gering, wenn diese gemäß einer vorteilhaften Ausgestaltung der Erfindung weitgehend geradlinig und sich zum Zylinder hin verjüngend verlaufen. Weiterhin wird durch diese Gestaltung eine besonders hohe Rotationsgeschwindigkeit der Frischgaswalze erreicht.

Der Antrieb des Drehschiebers ist besonders einfach, wenn der Drehschieber parallel zur Kurbelwelle angeordnet ist.

Die Ausbildung des Brennraumes als Ringkanal führt zu einem konstruktiv einfachen Aufbau der Verbrennungskraftmaschine und verhindert unerwünscht hohe thermische Belastungen. Der Brennraum kann jedoch auch scheibenförmig oder als Zwischenform ausgestaltet sein.

Vorteilhaft ist es auch, wenn eine Einspritzdüse außen am Brennraumumfang angeordnet und deren Einspritzstrahl durch die Zylinderachse etwa waagerecht zur anderen Zylinderachse gerichtet ist.

Vorteilhaft ist es auch, wenn bei der Ausgestaltung als Ottomotor die Zündkerze außen am Brennraumumfang vorgesehen ist, da dort ein besonders leicht zündfähiges Gemisch rotiert, so daß es zu einem zuverlässigen Zünden auch bei niedrigen Drehzahlen kommt. Durch diese Maßname wird ein Zweitakt-Ottomotor verwirklicht, der die Vorteile eines üblichen Zweitakters aufweist, jedoch nicht die Nachteile eines schlechten Wirkungsgrades, eines schlechten Rundlaufs im Teillastbereich und eines hohen Schadstoffgehaltes im Abgas hat.

Besonders zuverlässig wird gezündet, wenn gemäß einer anderen Ausgestaltung der Erfindung zwei Zündkerzen um 180 Grad versetzt außen am Brennraumumfang vorgesehen sind.

Zur Beseitigung von Restunwuchten kann der Drehschieber gleichzeitig als Ausgleichswelle ausgebildet sein.

Die Erfindung läßt zahlreiche Ausführungsformen zu. Zwei davon sind in der Zeichnung stark schematisch dargestellt und werden nachfolgend beschrieben. In ihr zeigen die
Fig. 1 einen horizontalen Schnitt durch eine Verbrennungskraftmaschine nach der Erfindung, wobei Einlaßund Auslaßkanal für besseres Verständnis in die Schnittebene gekippt wurden,
Fig. 2 einen Abschnitt einer Zylinderabwicklung im Bereich der Schlitze des Zylinders der Verbrennungskraftmaschine,
Fig. 3 einen Vertikalschnitt durch eine zweite Ausführungsform eines Zylinders der Verbrennungskraftmaschine nach der Erfindung,
Fig. 4 einen Vertikalschnitt durch einen Zylinder der erfindungsgemäßen Verbrennungskraftmaschine mit einem Drehschieber.

Die Figur 1 zeigt von einer Verbrennungskraftmaschine einen Zylinder 1, in den durch einen Spülschlitz 2 ein geradliniger, sich zum Zylinder 1 hin verjüngender Spülkanal 3 tangential hineinführt. Neben dem Spülschlitz 2 ist ein Auslaßschlitz 4 vorgesehen, über den verbrannte Gase den Zylinder 1 verlassen, um über einen Auslaßkanal 5 zum nicht gezeigten Auspuff zu gelangen. Nahe der Innenumfangsfläche des Zylinders 1 ist gestrichelt eine Zündkerze 6 dargestellt, die im Zylinderkopf sitzt und deshalb in der Schnittdarstellung eigentlich nicht zu sehen ist. Nicht gezeigt ist eine Aufladeeinrichtung, von der aus Frischgas über den Spülkanal 3 in den Zylinder 1 eintritt, um dort eine durch einen Pfeil 7 angedeutete Frischgaswalze zu bilden.

Wie die Figur 2 zeigt, ist bei der erfindungsgemäßen Zweitakt-Verbrennungskraftmaschine der Spülschlitz 2 höher angeordnet als der Auslaßschlitz 4, so daß sowohl seine Oberkante 15 als auch seine Unterkante 17 in bezug auf die Oberkante 14 des Kolbens höher liegen als die entsprechende Oberkante 16 und Unterkante 18 des Auslaßschlitzes 4.

Bei der Ausführungsform gemäß der Figur 3 ist der Brennraum 19 als Ringkanal ausgebildet.

Die Figur 4 zeigt, daß im Spülkanal 3 ein Drehschieber 21 parallel zur nicht dargestellten Kurbelwelle angeordnet ist. Dieser Drehschieber 21 wird von der Kurbelwelle angetrieben und steuert über eine Steueröffnung 22 das eintretende Spülgas. Zu erkennen ist weiterhin, daß der Spülschlitz 2 höher angeordnet ist als der Auslaßschlitz 4. Dargestellt und positioniert sind in Figur 5 auch der Auslaßkanal 5 und der Kolben 13 mit der Kolbenoberkante 14, welche sich in der gezeigten Kolbenstellung im unteren Totpunkt befindet.

In Figur 4 ist desweiteren gezeigt, daß der Spülkanal 3 schräg nach oben in den Zylinder 1 hineingerichtet ist. Dadurch bildet sich eine entsprechend nach oben gerichtete, entlang der Innenmantelfläche des Zylinders 1 ausgerichtete, schraubenförmig nach oben gerichtete Strömung aus, was wiederum durch den Pfeil 7 veranschaulicht wurde.

## Patentansprüche

1. Zweitakt-Verbrennungskraftmaschine, umfassend mindestens einen einen Brennraum begrenzenden Zylinder (1) mit jeweils einem darin gleitenden Kolben (13), einem..einzigen Spülschlitz (2), einem neben dem Spülschlitz (2) auf derselben Zylinderseite wie dieser angeordneten Auslaßschlitz (4) und einem in den Spülschlitz (2) mündenden Spülkanal (3), der derart ausgebildet ist, daß die darin zugeführten Frischgase tangential und schräg zur Zylinderachse in die vom Kolben (13) entfernte Richtung in den Zylinder (1) eintreten, wobei die Frischgase statt über eine Kurbelkastenpumpe über eine separate Aufladeeinrichtung in den Spülkanal gelangen, dadurch gekennzeichnet, daß-zwischen der Aufladeeinrichtung und dem Zylinder (1) ein von der Kurbelwelle angetriebener Drehschieber (21) eingefügt ist, der mit einfacher oder doppelter Kurbelwellendrehzahl umläuft und mit einer Verstelleinrichtung versehen ist, die direkt oder über ein elektronisches Steuergerät derart verstellbar ist, daß der Drehschieber (21) als Drosselklappe arbeitet und zugleich das Zurückschlagen verbrannter Gase aus dem Zylinder (1) in die Aufladeeinrichtung verhindert, daß der Spülschlitz (2) über einen größeren Kurbelwinkel als der Auslaßschlitz (4) geöffnet ist und die Spülschlitzunterkante (17) bezogen auf die steuernde Kolbenoberkante (14) im unteren Totpunkt höher liegt als die Auslaßschlitzunterkante (18).

2. Verbrennungskraftmaschine nach Anspruch 1, dadurch gekennzeichnet, daß der Spülkanal (3) weitgehend geradlinig und sich zum Zylinder (1) hin verjüngend verläuft.

3. Verbrennungskraftmaschine nach den Ansprüchen 1 oder 2, dadurch gekennzeichnet, daß der Drehschieber (21) parallel zur Kurbelwelle angeordnet ist.

4. Verbrennungskraftmaschine nach einem oder mehreren der vorangehenden Ansprüche, dadurch gekennzeichnet, daß der Brennraum (19) als Ringkanal ausgebildet ist.

5. Verbrennungskraftmaschine nach einem oder mehreren der vorangehenden Ansprüche, dadurch gekennzeichnet, daß eine Einspritzdüse (20) außen am Brennraumumfang angeordnet und deren Einspritzstrahl durch die Zylinderachse etwa waagerecht zur anderen Zylinderseite gerichtet ist.

6. Verbrennungskraftmaschine nach einem oder mehreren der vorangehenden Ansprüche, dadurch gekennzeichnet, daß eine Zündkerze (6) außen am Brennraumumfang vorgesehen ist.

7. Verbrennungskraftmaschine nach einem oder mehreren der vorangehenden Ansprüche, dadurch gekennzeichnet, daß zwei Zündkerzen (6) um 180 Grad versetzt außen am Brennraumumfang vorgesehen sind.

8. Verbrennungskraftmaschine nach einem oder mehreren der vorangehenden Ansprüche, dadurch gekennzeichnet, daß der Drehschieber (21) gleichzeitig als Ausgleichswelle zur Beseitigung von Restunwuchten ausgebildet ist.

## Revendications

1. Machine à combustion interne à deux temps, comprenant au moins un cylindre (1) délimitant une chambre de combustion avec à chaque fois un piston (13) coulissant dans celui-ci, avec une lumière de balayage unique (2), avec une fente d'échappement (4) disposée à proximité de la lumière de balayage sr le même côté du cylindre que celle-ci et avec un canal à écoulement (3) débouchant dans la lumière de balayage (2), ladite machine étant conçue de manière telle que les gaz frais qui y sont introduits pénétrent dans le cylindre (1) tangentiellement et en oblique par rapport à l'axe du cylindre dans la direction opposée au piston (13), les gaz frais parvenant dans le canal à écoulement par un dispositif de suralimentation séparé au lieu d'une pompe à surcompression, caractérisée en en ce que entre le dispositif de suralimentation et le cylindre (1) est introduit un tiroir rotatif (21) entrainé par le vilebrequin, qui tourne selon un nombre de tours de vilebrequin simple ou double et qui est muni d'un dispositif de réglage, qui peut être réglé directement ou au moyen d'un dispositif de commande électronique de manière telle que le tiroir rotatif (21) fonctionne en soupape d'étranglement et que en même temps il empêche le retour de gaz brûlés hors du cylindre (1) dans le dispositif de suralimentation, que la lumière de balayage (2) est ouverte selon un angle de vilebrequin plus grand que la fente d'échappement (4) et que le chant inférieur (17) de la lumière de balayage par rapport au chant supérieur (14) du piston commandant en son point mort inférieur est situé plus haut que le chant inférieur (18) de la fente d'échappement.

2. Machine à combustion interne selon la revendication 1, caractérisée en ce que le canal à écoulement (3) est largement rectiligne et qu'il va en se rétrécissant en direction du cylindre (1).

3. Machine à combustion interne selon les revendications 1 ou 2, caractérisée en ce que le tiroir rotatif (21) est disposé parallèlement au vilebrequin.

4. Machine à combustion interne selon une ou plusieurs des revendications précedentes, caractérisée en ce que la chambre de combustion (19) est conformée en canal annulaire.

5. Machine à combustion interne selon une ou plusieurs des revendications précédentes, caractérisée en ce qu'un injecteur (20) est disposé à l'extérieur sur la périphérie de la chambre de combustion et que son jet d'injection est dirigé au travers de l'axe du cylindre sensiblement horizontalement par rapport à l'autre côté du cylindre.

6. Machine à combustion interne selon une ou plusieurs des revendications précédentes, caractérisée en ce qu'une bougie d'allumage (6) est disposée à l'extérieur sur la périphérie de la chambre de combustion.

7. Machine à combustion interne selon une ou plusieurs des revendications précédentes, caractérisée en ce que deux bougies d'allumage (6) décalées de 180° sont disposées à l'extérieur sur la périphérie de la chambre de combustion.

8. Machine à combustion interne selon une ou plusieurs des revendications précédentes, caractérisée en ce que le tiroir rotatif (21) est conformé simultanément comme arbre de compensation pour l'élimination de balourds résiduels.

## Claims

1. A two-stroke internal combustion engine comprising at least one cylinder (1) which defines a combustion chamber and has, in each case, a piston (13) sliding therein, a single scavenging port (2), an exhaust port (4) arranged next to the scavenging port (2) on the same cylinder side as it and a scavenging duct (3) which opens into the scavenging port (2) and is constructed such that the fresh gases supplied therein enter tangentially and obliquely to the cylinder axis into the cylinder (1) in the direction remote from the piston (13), wherein the fresh gases pass, not via a crankcase pump but via a separate supercharging device, into the scavenging duct, characterised in that, between the supercharging device and the cylinder (1) there is inserted a rotary slide valve (21) which is driven by the crankshaft, revolves at once or twice the crankshaft speed and is provided with an adjusting device which can be adjusted directly or via an electronic controller, in that the rotary slide valve (21) operates as a throttle valve and at the same time prevents burnt gases from the cylinder (1) from backfiring into the supercharging device, in that the scavenging port (2) is opened over a greater crank angle than the exhaust port (4) and the lower edge (17) of the scavenging port is higher with respect to the controlling upper edge (14) of the piston in the bottom dead-centre than the lower edge (18) of the exhaust port (18).

2. Internal combustion engine according to claim 1, characterised in that the scavenging duct (3) extends substantially rectilinearly while tapering toward the cylinder (1).

3. Internal combustion engine according to claims 1 or 2, characterised in that the rotary slide valve (21) is arranged parallel to the crankshaft.

4. Internal combustion engine according to one or more of the preceding claims, characterised in that the combustion chamber (19) is constructed as an annular duct.

5. Internal combustion engine according to one or more of the preceding claims, characterised in that an injection nozzle (20) is arranged externally on the periphery of the combustion chamber and the jet thereof is directed substantially horizontally through the cylinder axis to the other side of the cylinder.

6. Internal combustion engine according to one or more of the preceding claims, characterised in that a spark plug (6) is provided externally on the periphery of the combustion chamber.

7. Internal combustion engine according to one or more of the preceding claims, characterised in that two spark plugs (6) offset by 180° are provided externally on the periphery of the combustion chamber.

8. Internal combustion engine according to one or more of the preceding claims, characterised in that the rotary slide valve (21) is simultaneously constructed as a counterbalance shaft for eliminating residual unbalance.
